# EUROPÄISCHE PATENTANMELDUNG

(11) **EP 0 393 648 A1**
(43) Veröffentlichungstag der Anmeldung: **24.10.1990**
(21) Anmeldenummer: 90107385.8
(22) Anmeldetag: 19.04.1990
(51) Int. Cl.: B65D 85/10

(54) **Packung für Zigaretten oder dergleichen**

(30) Priorität: 19.04.1989 DE 3912826
(71) Anmelder: Kranemann, Karl Robert, D-5100 Aachen (DE)
(72) Erfinder: Kranemann, Karl Robert, D-5100 Aachen (DE)
(74) Vertreter: Müller-Gerbes, Margot, Dipl.-Ing.

(57) **Zusammenfassung**

Eine Packung für Zigaretten mit einem aus Rückwand (11), Vorderwand (12), Seitenwänden und Boden (13) gebildeten steifen oder halbsteifen Schachtelkörper (10), der an einer Öffnung einen Klappdeckel aufweist, ist mit einer Hüllpackung (320) aus dünner Folie ausgestattet, die die Innenfläche des Schachtelkörpers (10) bedeckt und die im Öffnungsbereich mit einer herausziehbaren Abdecklasche (21) versehen ist. Bei einer solchen Packung ist eine Anhebevorrichtung dadurch gekennzeichnet, daß die Hüllpackung (320) an dem Boden (13) des Schachtelkörpers (10) befestigt ist, und daß ein mit der Abdecklasche (21) verbundener bodennaher Betätigungsteil (331) der Hüllpackung (320) unter Bildung einer Schrägfläche vom Boden (13) des Schachtelkörpers (10) abhebbar ist. Der Betätigungsteil (331) ist durch einen quergerichteten Einschnitt in dem bodennahen Teil der Hüllpackung (320) von einem Restabschnitt (350) abgeteilt, der mehrfach gefaltet und an einem Rand des Bodens senkrecht zu diesem hochgebogen ist. Der Restabschnitt (350) bildet einen Bremsteil für nicht auszuhebende Zigaretten (27b) einer Reihe.

## Beschreibung

Die Erfindung bezieht sich auf eine Packung für Zigaretten oder dergleichen, mit einem aus Rückwand, Vorderwand, Seitenwänden und Boden gebildeten Schachtelkörper mit einer mittels Klappdeckel verschließbaren Öffnung, in dem eine die Zigaretten oder dergleichen in Reihen stehend angeordnet aufnehmende Hüllpackung aus dünner Folie angeordnet ist, die die Innenfläche des Schachtelkörpers bedeckt und die im Öffnungsbereich mit einer herausziehbaren Abdecklasche versehen ist und die mit einem Teilbereich im Schachtelkörper, insbesondere an dem Boden des Schachtelkörpers befestigt ist, derart, daß ein mit der Abdecklasche verbundener bodennaher Teilbereich der Hüllpackung als Betätigungsteil vom Boden des Schachtelkörpers entlang der Vorder- oder Rückwand unter Bildung einer Schrägfläche im Bodenbereich unter Anheben der der Vorder- bzw. Rückwand benachbarten Reihe von Zigaretten hochziehbar ist.

Packungen dieser Art werden als Hardboxpackung und Softboxpackung bezeichnet. In solchen Packungen sind die Zigaretten oder dergleichen fest aneinandergedrückt von der Hüllpackung umschlossen und ihre Enden bilden eine Ebene, wodurch es schwierig ist, nach Öffnung einer neuen Packung eine oder mehrere Zigaretten aus dem blockartigen Verband zu befreien, um sie herausziehen zu können. Vorrichtungen zum Freigeben einzelner Ziga retten sind bekannt. Gemäß DE-GM 19 10 952 besteht eine solche Vorrichtung aus einem am Boden des Schachtelkörpers unterhalb der Hüllpackung angeordneten unelastischen oder elastischen Vorsprung. Der Vorsprung kann ein Klötzchen oder eine federbelastete Stützplatte sein. Im ersten Falle werden die auf dem Klötzchen abgestützten Zigaretten dadurch freigegeben, daß die anderen Zigaretten von Hand gegen den vorsprungslosen Boden angedrückt und in bezug auf die anderen Zigaretten versenkt werden. Im zweiten Falle ist in geschlossenem Zustand des Schachtelkörpers die Feder gespannt und bei Öffnung werden die Zigaretten oberhalb der Stützplatte durch Federdruck angehoben. Da der Vorsprung einen Ausschnitt in der Hüllpackung durchdringen muß, damit die Vorrichtung funktioniert, bildet er auf dem Boden des Schachtelkörpers ein bleibendes Hindernis, gegen das die bei leerer werdender Packung verrutschenden Zigaretten anstoßen, wodurch das Zigarettenpapier beschädigt oder bei wiederholtem Anstoß die Tabakfüllung unerwünscht gelockert werden kann. Außerdem verteuern derartige zusätzliche Einbauten die Herstellung einer Packung für Zigaretten und dergleichen.

Eine die Packung verteuernde aufwendige Anhebevorrichtung für einzelne Zigaretten beschreibt auch CA-Patent 854 560. In diesem Falle ist mit dem Klappdeckel des Schachtelkörpers ein gesonderter Pappezuschnitt verbunden, der einen gegen den Boden des Schachtelkörpers lose anliegenden Zungenteil aufweist, welcher sich bei Öffnung des Klappdeckels einseitig nach oben wölbt. Eine Federkonstruktion mit einer Druckplatte drückt innerhalb des Schachtelkörpers quer gegen die Zigaretten, damit sie über die gewölbte Zunge geschoben werden. und gestaffelt aus der Öffnung herausragen. Abgesehen von der für eine Zigarettenpackung unangemessenen Preiserhöhung durch die komplizierte, zusätzliche Anhebevorrichtung nimmt die Federkonstruktion mit der Druckplatte viel Platz ein und das Fassungsvermögen einer Packung üblicher Größe wird beschränkt. Eine Übergröße der Packung zur Aufnahme von üblichen Zigarettenmengen ist dagegen unhandlich und sperrig.

Der Erfindung liegt die Aufgabe zugrunde, eine Packung der eingangs erwähnten Art herkömmlichen Fassungsvermögens mit einer Anhebevorrichtung auszustatten, die den Herstellungspreis der Packung nicht erhöht und die nach Erfüllung ihrer Funktion bei der Erstentnahme von Zigaretten die restlichen Zigaretten in der Packung nicht beeinträchtigt.

Diese Aufgabe wird erfindungsgemäß dadurch gelöst, daß der hochziehbare Teilbereich der Hüllpackung durch einen quer gerichteten, parallel zu den Seitenwänden der Packung mindestens im bodennahen Teil der Hüllpackung verlaufenden Einschnitt abgeteilt ist.

Durch die erfindungsgemäß vorgenommene Unterteilung des ausziehbaren Teilbereiches der Hüllpackung, wobei der Einschnitt entweder nur im Bodenbereich der Hüllpackung vorgesehen ist oder aber über diesen hinausgehend auch in dem anschließenden Wandbereich und maximal bis zur Abreißlasche durchgehend ausgebildet ist, ist es möglich, die beiden abgeteilten Bereiche des ausziehbaren Teilbereiches der Hüllpackung unterschiedlich zu gestalten und unterschiedlichen Funktionen zuzuordnen. Insbesondere wird nicht mehr automatisch die ganze Reihe Zigaretten angehoben, sondern nur der betroffene Teilbereich, also eine vorgebbare definierte Anzahl von Zigaretten. Dieser die Zigaretten anzuhebende Bereich des ausziehbaren Teilbereiches der Hüllpackung wird als Betätigungsteil bezeichnet.

Erfindungsgemäß bildet die Hüllpackung selbst die Anhebevorrichtung, so daß keine zusätzlichen Teile in dem Schachtelkörper untergebracht werden müssen. Die Erfindung ermöglicht, je nach Plazierung des Einschnittes im Bodenbereich, eine definierte Anzahl, z.B. 1, 2, 3 Zigaretten einer Reihe, d.h. also nur einen Teil einer Reihe von Zigaretten über die übrigen hinaus anzuheben und damit deren Entnahme ohne Beeinträchtigung der übrigen in der Packung verbleibenden Zigaretten zu erleichtern. Einfache Veränderungen bekannter Hüllpackungen und ihre Befestigung am Boden des Schachtelkörpers genügen zur Funktionsermöglichung des Betätigungsteiles. Dies ist ein wesentlicher Vorzug, der sich vorteilhaft auf den Preis der Packung auswirkt und der außerdem garantiert, daß die in der Packung verbleibenden Zigaretten nicht durch "Einbauten" beschädigt werden. Eine Packung üblicher Größe enthält die gewohnte Anzahl von Zigaretten. Beliebige gegenseitige Zuordnungen von Abdecklasche und Befestigungsbereich der Hüllpackung sind in bezug auf den Schachtelkörper praktikabel, so daß der Betätigungsteil sich an beliebigen Stellen befinden und Zigaretten von Längs- oder Querreihen ausheben kann. Die zum Entfernen der Abdecklasche erforderliche Zugkraft wirkt direkt auf den bodennahen Betätigungsteil der Hüllpackung derart, daß dieser schräg nach oben gezogen wird und die mindestens eine über ihm befindliche Zigarette in Richtung der Öffnung des Schachtelkörpers ausschiebt.

Wenn nicht eine ganze Reihe von Zigaretten ausgehoben werden soll, sondern bei der Erstentnahme der Vorschub von z.B. nur drei Zigaretten gewünscht wird, ist also vorgesehen, daß der Betätigungsteil durch einen quergerichteten Einschnitt in dem bodennahen Teil der Hüllpackung von dem ausziehbaren Teilbereich abgeteilt ist. Der verbleibende Restabschnitt kann ein Ausschnitt der Hüllpackung sein, der an der Bewegung des Betätigungsteils nicht teilnimmt, so daß die über dem Ausschnitt befindlichen Zigaretten in der Packung verbleiben.

Die lösbare Verbindung der Abdecklasche mit der den Betätigungsteil aufweisenden Hüllpackung ist so vorgesehen, daß die Abreißkraft zur Freigabe der Abdecklasche größer ist als die zum Ausschub von Zigaretten erforderliche Kraft. Damit wird erreicht, daß sich die verbindung erst löst, wenn die auf die unteren Zigarettenenden ausgeübte Hubkraft des Betätigungsteiles die Zigaretten um die zur einfachen Herausnahme nötige Strecke vorgeschoben hat. Vorteilhafte Möglichkeiten der Verbindung von Abdecklasche und Hüllpackung sind in den Ansprüchen 6 und 7 gekennzeichnet. Durch die gegenseitige Verhakung von Abdecklasche und Hüllpackung sowie durch die Abreißverbindungen wird eine Verlängerung des Zugweges des Betätigungsteiles zur Vergrößerung der Ausschubstrecke erreicht. Wenn der Betätigungsteil seine Aufgabe bei der Erstentnahme von Zigaretten erfüllt hat, ist die Hüllpackung nur noch eine übliche glatte Innenauskleidung des Schachtelkörpers, die von kantigen harten Vorsprüngen frei ist, so daß die verbleibenden umhüllten Zigaretten in der Packung nicht beschädigt werden.

Bei einer einfachen Ausgestaltung der Erfindung ist vorgesehen, daß der Betätigungsteil von einem am Boden des Schachtelkörpers befestigten Bereich der Hüllpackung umlenkungsfrei gerade verläuft. Bei Anbringung der Abdecklasche an der Vorderwand des Schachtelkörpers befindet sich der fixierte Bereich der Hüllpackung in der Längsecke zwischen Boden und Rückwand und der gegenüberliegende Bereich ist beiderseits des bis zur Abdecklasche durchgehenden Einschnittes jeweils einzeln frei anhebbar, wenn auf den jeweiligen Teil der Abdecklasche Zugkraft einwirkt. Die Zigaretten der Reihe in dem Fixierungsbereich der Hüllpackung werden nicht verschoben und die Fixierungsstelle erzeugt die Gegenkraft beim Abziehen der Abdecklasche zur Auslösung des Betätigungsteiles. Bei dieser Ausführungsform ist der Schubweg verhältnismäßig gering. Eine Vergrößerung des Schubweges läßt sich vorteilhafterweise dadurch erzielen, daß der bodennahe ausziehbare Teilbereich der Hüllpackung beiderseits des Einschnittes mehrfach bei insgesamt gleicher Falttiefe gefaltet ist. Insbesondere ist vorgesehen, daß der Betätigungsteil von einem am Boden des Schachtelkörpers befestigten Bereich der Hüllpackung mehrfach gefaltet verläuft. Die Faltungen können parallel und/oder senkrecht zum Boden gerichtet sein. Bei bodenparalleler Faltung liegt die Hüllpackung in mehreren Lagen S-förmig unter dem Ende der anzuhebenden Zigarettenreihe und durch Ziehen an der Abdecklasche wird die Faltung der Hüllpackung am Betätigungsteil geöffnet und es entsteht die Schrägfläche, die die Zigaretten anhebt. Die senkrecht zum Boden gerichtete Faltung befindet sich zwischen einer auszuhebenden und einer nicht auszuhebenden Zigarettenreihe und bildet eine etwa V-förmige stehende Schleife, die bei Zug an der Abdecklasche entfaltet wird, um die Schrägfläche zu bilden.

Der befestigte, z.B. festgeklebte Bereich der Hüllpackung kann sich über die ganze Breite und Länge des Bodens erstrecken und der gefaltete Betätigungsteil liegt in diesem Falle auf dem festgeklebten Hüllpackungsboden unter der auszuhebenden Zigarettenreihe. Dies ist günstig, weil nach Auseinanderziehen der Faltung des Betätigungsteiles die Hüllpackung formschlüssig gegen den Boden und die angrenzende senkrechte Wand des Schachtelkörpers anliegt, so daß eine glattflächige Auskleidung des Schachtelkörpers mit der Hüllpackung an allen Stellen garantiert ist.

Eine vorteilhafte Weiterbildung der Erfindung bei Aushub nur weniger Zigaretten einer Reihe besteht darin, daß die Faltung für den Betätigungsteil des ausziehbaren Teilbereiches der Hüllpackung unter der Reihe von Zigaretten am Boden verläuft und die durch den quergerichteten Einschnitt abgeteilte Faltung des bodennahen Teils des ausziehbaren Teilbereiches der Hüllpackung an einem Rand des Bodens senkrecht zu diesem hochgebogen verläuft. Es entsteht auf diese Weise in diesem Teilbereich eine Bremsfaltung, die gegen die der Reihe mit den auszuhebenden Zigaretten benachbarte Wand des schachtelkörpers anliegt und bei Zugkraft an der Abdecklasche gegen die festzuhaltenden Zigaretten in Querrichtung drückt, während der axial an die Bremsfaltung anschließende Betätigungsteil die anderen Zigaretten hochhebt.

Durch Verbindung der Abdecklasche mit dem Klappdeckel des Schachtelkörpers wird ein gesondertes Entfernen der Abdecklasche überflüssig und beim Umlegen des Klappdeckels werden die Zigaretten angehoben und von der nach hinten weggezogenen Abdecklasche befreit.

In der Zeichnung sind Ausführungsbeispiele der Erfindung schematisch dargestellt. Es zeigt:
Fig. 1 eine perspektivische Ansicht einer geöffneten Hardboxpackung,
Fig. 1A und 1B Alternativen der Verbindung der Abdecklasche mit der Hüllpackung gemäß Ausschnitt AB in Figur 1,
Fig. 2 und 3 die geschnittene Ecke C der Packung nach Figur 1 zur Darstellung von Grundposition und Aushubposition eines im Querschnitt S-förmig gefalteten Betätigungsteiles,
Fig. 4 einen Hüllpackungszuschnitt zur Bildung der Anordnung nach Figuren 2, 3,
Fig. 5 und 6 die geschnittene Ecke C der Packung nach Figur 1 zur Darstellung von Grundposition und Aushubposition eines umlenkungsfrei gerade verlaufenden Betätigungsteiles,
Fig. 7 einen Hüllpackungszuschnitt zur Bildung der Anordnung nach Figuren 5 und 6,
Fig. 8 und 9 die geschnittene Ecke C der Packung nach Figur 1 zur Darstellung eines V-förmig gefalteten Betätigungsteiles,
Fig. 10 einen Hüllpackungszuschnitt zur Bildung der Anordnung nach Figuren 8, 9,
Fig. 11 eine perspektivische Ansicht einer geöffneten Hardboxpackung mit einigen ausgehobenen Zigaretten einer Packungsreihe,
Fig. 12, 14, 16 einen Schnitt längs der Linie X-X in Figur 11 zur Veranschaulichung verschiedener Stadien der Bremsfaltung und
Fig. 13, 15 und 17 einen Schnitt längs der Linie Y-Y in Figur 11 zur Veranschaulichung verschiedener Stadien des Betätigungsteiles in zeitlicher Ubereinstimmung mit den Darstellungen nach Figuren 12, 14 und 16,
Fig. 18 einen Hüllpackungszuschnitt mit Betätigungsteil und Bremsfaltung zur Herumlegung in Längsrichtung der Zigaretten und
Fig. 19 einen anderen Zuschnitt einer Hüllpackung mit Betätigungsteil und Bremsfaltung zur Herumlegung in Querrichtung der Zigaretten.

Eine Hardboxpackung für Zigaretten oder dergleichen weist einen Schachtelkörper 10 auf, der aus fester Pappe gebildet ist. Der Schachtelkörper 10 besteht aus einer Rückwand 11, einer zu dieser parallelen Vorderwand 12, die durch einen geraden Boden 13 miteinander verbunden sind, zwei schmalen parallelen Seitenwänden 14 und einem eckigen Klappdeckel 15, der über ein Gelenk 16 mit dem oberen Rand der Rückwand 11 klappbar verbunden ist. Der Klappdeckel 15 überkappt einen Einsatz 17, der eine Öffnung des Schachtelkörpers 10 bildet, die seinen gesamten rechteckigen Querschnitt einnimmt. In dem Schachtelkörper 10 steckt eine Hüllpackung 20 aus dünner Folie, z.B. Aluminiumverbundfolie, die - bei dem gezeichneten Beispiel - zwei parallele Reihen 23, 24 von Zigaretten umhüllt. Eine Abdecklasche 21 ist an den Entnahmebereich der Hüllpackung 20 so angesetzt, daß sie zur Öffnung der Hüllpackung 20 herausziehbar und entfernbar ist. Ausschnitt AB in Figur 1 zeigt zwei Möglichkeiten der Anbringung der Abdecklasche 21 an der Hüllpackung 20. Gemäß Figur 1A ist die Abdecklasche 21A an ihrem unteren inneren Rand mit einer nach oben gefalteten Lasche 22 versehen, in die ein entgegengesetzt gefalteter Rand 25 der Hüllpackung 20A eingehängt ist. Die Verhakung der beiden Umbiegungen 22 und 25 erschwert das Herausziehen der Abdecklasche 21A zu einem noch zu erläuternden Zweck. Eine weitere Ausführungsmöglichkeit der Verbindung von Lasche 21B und Hüllpackung 20B ist in Figur 1B gezeigt. In diesem Falle ist die Hüllpackung 20B mit der Abdecklasche 21B über eine Schwächungslinie 26 verbunden, die aus einer Perforationslinie gebildet sein kann, welche bei Zugausübung auf die Abdecklasche 21B abreißt. Die Abdecklasche 21 ist bei allen gezeichneten Ausführungsbeispielen der Vorderwand 12 des Schachtelkörpers 10 zugeordnet.

Die Hüllpackung 20, deren äußere Form derjenigen des Schachtelkörpers 10 entspricht, ist am Boden 13 des Schachtelkörpers 10 festgeklebt. Die Klebstelle 30 befindet sich im Bereich der Ecke zwischen Rückwand 11 und Boden 13 und erstreckt sich bis unter die hintere Zigarettenreihe 23. Der daran anschließende Teil der Hüllpackung 20 ist frei von einer Verklebung. Er ist in dem Bereich unter der Zigarettenreihe 24 zu einer S-förmigen Falte B, C, D gelegt, die flach gegen den Boden 13 anliegt. Ausgehend von der Linie B in der vorderen Ecke des Schachtelkörpers 10 verläuft die Hüllpackung 20 parallel zur Vorderwand 12 nach oben und ist dort an die Abdecklasche 21 angeschlossen. Die Faltung B, C, D bildet einen Betätigungsteil 31, der durch das Zusammenwirken der Klebstelle 30 und der dieser diagonal gegenüberliegenden Abdecklasche 21 ausgelöst wird und der auf die vordere Zigarettenreihe 24 wirkt.

Bei sämtlichen Ausführungsbeispielen ist die Anordnung so getroffen, daß die Abdecklasche 21 der Vorderwand 12 des Schachtelkörpers 10 zugeordnet ist. Für die Erfindung ist dies nicht wesentlich. Die Abdecklasche 21 kann sich an der Rückwand 11 des Schachtelkörpers 10 befinden oder an einer Seitenwand 14 vorgesehen sein. In diesen Fällen ist eine entsprechende gegenüberliegende Zuordnung des Betätigungsteiles 31 und der Klebstelle 30 vorzusehen.

Nach Zurückklappen des Klappdeckels 15 (Fig. 1) wird die Abdecklasche 21 herausgezogen. Durch Fixierung der Hüllpackung 20 an der Klebstelle 30 im Bereich der nicht zu verschiebenden Zigarettenreihe 23 wird an der Abdecklasche 21 eine Gegenkraft erzeugt, die zur Bildung einer Schrägfläche 32 eine Streckung der Faltung B,C,D (Fig. 3) hervorruft, bevor die Lasche 21 von der Hüllpackung 20 freikommt. Die Freigabekraft ist durch die Anordnungen gemäß Figuren 1A und 1B so bemessen, daß sie größer ist als die Schubkraft zum Ausheben der Zigarettenreihe 24, d.h. erst wenn der gewünschte Schubweg vollendet ist, löst sich die Verbindung der Abdecklasche 21 und diese kann befreit herausgezogen werden. Wenn aus der vorgeschobenen Reihe 24 Zigaretten entnommen worden sind, wird der Rest der Zigarettenreihe 24 bei Schließen des Klappdeckels 15 automatisch in die Packung zurückgeschoben. Durch Unterteilen der des ausziehbaren Teilbereiches bis einschließlich Abdecklasche mittels Einschnitt 351, siehe Figur 4, wird nur ein Teil der Reihe von Zigaretten, nämlich von dem betroffenen Teilbereich angehoben.

Der Zuschnitt der Hüllpackung 20 ist in Figur 4 gezeigt. Die zueinander parallelen Linien B, C, D bilden die Falzungen zur Faltung des Betätigungsteils 31, während die Partie im Bereich der Linie A in der hinteren Ecke des Schachtelkörpers 10 festgeklebt ist. Die anderen Linien sind Falzlinien zur Anpassung der Hüllpackung 20 an den Schachtelkörper 10.

Bei dem Beispiel der Figuren 5, 6 und 7 fehlt eine Faltung des Betätigungsteiles 131 und die Hüllpackung 120 verläuft von der Klebstelle 130 an der hinteren Ecke des Schachtelkörpers 10 umlenkungsfrei gerade gegen die Vorderwand 12. In diesem Falle entsteht bei Herausziehen der Abdecklasche 21 eine am Ende der Klebstelle 130 beginnende ansteigende Schrägfläche 132, die die Ziga rettenreihe 24 aushebt. Die Schrägfläche 132 erstreckt sich zwischen dem Ende der Klebstelle 130 etwa in der Quermitte des Bodens 13 des Schachtelkörpers 10 am unteren Ende der ausgehobenen Zigarettenreihe 24 (Fig. 6). Der Zuschnitt für eine Hüllpackung 120 mit umlenkungsfreiem Betätigungsteil 131 ist in Figur 7 dargestellt. Hierbei ist als mögliche Alternative vorgesehen, daß zwischen den Linien A, B ein Ausschnitt 133 (gestricheltes Rechteck) vorhanden ist, der sich unter der Zigarettenreihe 24 befindet und etwa so lang ist wie vier nebeneinanderliegende Zigaretten. Auf diese Weise werden die über dem Ausschnitt 133 befindlichen Zigaretten der Reihe 24 beim Anheben des Betätigungsteiles 131 nicht bewegt und es werden nur einige Zigaretten der Reihe 24 ausgehoben. Der Ausschnitt 133 entspricht dem Einschnitt 351.

Gemäß dem Beispiel der Figuren 8, 9 und 10 ist ein Betätigungsteil 231 in Form einer Faltung B, C, D zwischen den beiden Reihen 23, 24 der Zigaretten angeordnet. Bei Ziehen an der Abdecklasche 21 der Hüllpackung 220 wird die Faltung B, C, D zu einer Schrägfläche 232 deformiert (Fig. 9) und die Zigarettenreihe 24 wird aus der Öffnung des Schachtelkörpers 10 in Richtung des Pfeiles herausgeschoben. Auch in diesem Falle ist die Klebstelle 230 der Lasche 21 diametral gegenüber angeordnet, d.h. sie befindet sich zwischen der Rückwand 11 und dem Boden 13, während die Abdecklasche 21 der Vorderwand 12 zugeordnet ist. Der Zuschnitt dieser Hüllpackung 220 ist in Figur 10 wiedergegeben. Es ist ersichtlich, daß zwischen den Linien A und E, die in den Ecken des Bodens 13 des Schachtelkörpers 10 angeordnet sind, drei Linien B, C, D eine zentrale Faltung zur Bildung des Betätigungsteiles 231 formen. Der Betätigungsteil 231 wird bei Ziehen an der Abdecklasche 21 zu der Schrägfläche 232, die die gesamte Reihe 24 aushebt, wenn nicht der bis zur Abdecklasche durchgehende Einschnitt 351 vorgesehen ist, analog siehe Figur 4.

Bei dem Beispiel der Figuren 11-19 ist der Schachtelkörper 10 mit einer Hüllpackung 320 und 3 Reihen Zigaretten ausgestattet, die im bodennahen Bereich durch einen parallel zu den Seitenwänden verlaufenden Einschnitt 351 abgeteilt ist und wobei jeder abgeteilte bodennahe Bereich mehrfach gefaltet ist, jedoch die Faltungen unterschiedlich angeordnet sind, wodurch der Boden der Hüllpackungen einen Betätigungsteil 331 und einen an diesen anschließenden Bremsteil 350 aufweist. Der Betätigungsteil 331 entspricht im wesentlichen dem Betätigungsteil 31 gemäß Figuren 2 - 4. Er schließt sich allerdings unmittelbar an die Vorderwand 12 des Schachtelkörpers 10 an, weil die Klebstelle 330 sich etwa über die gesamte Breite des Bodens 13 des Schachtelkörpers 10 erstreckt. Der Betätigungsteil 331 ist eine S-förmige Falte B,C,D, deren oberste Partie C,D sich bei dreireihiger Packung unter einer vorderen Reihe 27 von Zigaretten befindet, die der Vorderwand 12 oder der Rückwand des Schachtelkörpers 10 benachbart ist.

Figuren 18 und 19, die verschiedene Zuschnitte für die Hüllpackung 320, 320A zeigen, veranschaulichen, daß der Betätigungsteil 331 mit der bodennahen Faltung B,C,D sich nur über einen Teil der Länge des Bodens 13 des Schachtelkörpers 10 erstreckt, der z.B. drei Zigaretten 27a erfaßt und daß der Restabschnitt 350 einen Bremsteil bildet, der durch den quergerichteten Einschnitt 351 abgeteilt ist. Während die Faltung B,C,D (Fig. 13, 15, 17) auf der Oberfläche der bodennahen Hülle unter der Zigarettenreihe 27 liegt, ist der Restabschnitt 350 längs der Linien B1, C1, D1 gefaltet und gegen die Vorderwand 12 des Schachtelkörpers 10 angelegt, so daß diese Faltung gegen die Seite des Endes von vier Zigaretten 27B der Reihe 27 drückt. Wenn durch Ziehen an der Abdecklasche 21 der der Vorderwand 12 des Schach telkörpers 10 benachbarte Teil der Hüllpackung 320 nach oben gezogen wird, hebt sich die Faltung B,C,D des Betätigungsteiles 331 gemäß Figuren 13, 15 und 17 zur Bildung einer Schrägfläche 332 und es werden drei auf diesem Betätigungsteil 331 stehende Zigaretten 27A hochgehoben. Gleichzeitig drückt gemäß Figuren 12, 14 und 16 die Faltung B1, C1, D1 in Querrichtung gegen die Enden von vier Zigaretten 27B der Reihe 27 und hält diese fest, so daß sie mit Sicherheit nicht mit ausgehoben werden. Da die Klebstelle 330 sich über die gesamte Fläche des Bodens 13 des Schachtelkörpers 10 erstreckt, ist im Endzustand die Hüllpackung 320 im Bereich der Vorderwand 12 und des Bodens 13 glattgezogen (Fig. 16 und 17) und die Zigaretten werden allseitig glatt von der Hüllpackung 320 umgeben.

Die in Figur 18 erkennbare Perforationslinie 326 teilt die Lasche 21 von dem Rest der Hüllpackung 320 ab und sie zerreißt, sobald die Aushub- und Bremsfunktion der Hüllpackung 320 im bodennahen Bereich erfüllt ist. Während der Zuschnitt gemäß Figur 18 in Längsrichtung, d.h. von unten nach oben, um die Zigaretten der Reihen 23, 24, 27 gefaltet wird, so daß der bodenbildende Teil sich etwa in der Mitte des Zuschnitts befindet, wird der Zuschnitt gemäß Figur 19 zur Bildung der Hüllpackung 320A in Querrichtung um die Zigaretten der Reihen 23, 24, 27 herumgelegt und der bodennahe Bereich befindet sich an einem Längsrand des Zuschnittes. Ein quergerichteter Einschnitt 351A zwischen den Falzlinien B,D teilt den Betätigungsteil 331, der sich durch Faltung längs der Linien B,C,D ergibt, von den Faltungen längs der Falzlinien B1,C1,D1 des Bremsteiles 350 ab. Damit die beiden Faltungen sich senkrecht zueinander gegen den Boden 13 bzw. die Vorderwand 12 des Schachtelkörpers 10 anlegen lassen und von dem Rest des gefalteten Bodenteiles freikommen, ist ein weiterer quer gerichteter Einschnitt 352 zwischen den Falzlinien B1, D1 vorhanden, der den Bremsteil 350 begrenzt. Gerade Perforationslinien 327 und 328 teilen die eine Querhälfte des Zuschnitts so auf, daß bei Zugausübung auf den die Abdecklasche 21 bildenden Teil zuerst die bis zur Linie D-D1 verlaufende abgewinkelte Perforationslinie 327 aufreißt und dann erst die Perforationslinie 328 zur Entfernung der Abdecklasche 21 nachgibt. Auf diese Weise wird auch hierbei gewährleistet, daß die Freigabekraft für die Abdecklasche 21 größer ist als die Schub- und Bremskraft für die Zigaretten an dem Betätigungsteil 331 bzw. dem Bremsteil 350.

Auch bei den Zuschnitten nach Figuren 18 und 19 bilden die nicht erläuterten Linien Falzlinien, deren Knickung die Hüllpackungen 320, 320A dem Schachtelkörper 10 anpaßt.

## Patentansprüche

1. Packung für Zigaretten oder dergleichen mit einem aus Rückwand, Vorderwand, Seitenwänden und Boden gebildeten Schachtelkörper mit einer mittels Klappdeckel verschließbaren Öffnung, in dem eine die Zigaretten oder dergleichen in Reihen stehend angeordnet aufnehmende Hüllpackung aus dünner Folie angeordnet ist, die die Innenfläche des Schachtelkörpers bedeckt und die im Öffnungsbereich mit einer herausziehbaren Abdecklasche versehen ist und die mit einem Teilbereich im Schachtelkörper, insbesondere an dem Boden des Schachtelkörpers befestigt ist, derart, daß ein mit der Abdecklasche verbundener bodennaher Teilbereich der Hüllpackung als Betätigungsteil vom Boden des Schachtelkörpers entlang der Vorder- oder Rückwand unter Bildung einer Schrägfläche im Bodenbereich unter Anheben der der Vorder- bzw. Rückwand benachbarten Reihe von Zigaretten hochziehbar ist, **dadurch gekennzeichnet,** daß der hochziehbare Teilbereich der Hüllpackung (20, 120, 220, 320) durch einen quergerichteten, parallel zu den Seitenwänden der Packung mindestens im bodennahen Teil der Hüllpackung verlaufenden Einschnitt (351) abgeteilt ist.

2. Packung nach Anspruch 1,
**dadurch gekennzeichnet,** daß der bodennahe ausziehbare Teilbereich der Hüllpackung beiderseits des Einschnittes (351) mehrfach bei insgesamt gleicher Falttiefe gefaltet ist.

3. Packung nach Anspruch 2,
**dadurch gekennzeichnet,** daß die Faltungen (B, C, D, B1, C1, D1) parallel und/oder senkrecht zum Boden (13) gerichtet sind.

4. Packung nach einem der Ansprüche 1 bis 3,
**dadurch gekennzeichnet,** daß die Faltung (B, C, D) für den Betätigungsteil (331) des ausziehbaren Teilbereiches der Hüllpackung unter der Reihe von Zigaretten am Boden verläuft und die durch den quergerichteten Einschnitt (351) abgeteilte Faltung (C1) des bodennahen Teils des ausziehbaren Teilbereiches der Hüllpackung (320) an einem Rand des Bodens senkrecht zu diesem hochgebogen verläuft.

5. Packung nach einem der Ansprüche 1 bis 4,
**dadurch gekennzeichnet,** daß die Abdecklasche (21) mit der Hüllpackung (20) erschwert lösbar verbunden ist.

6. Packung nach Anspruch 5,
**dadurch gekennzeichnet,** daß die Abdecklasche (21A) mit einem umgefalteten Rand (25) der Hüllpackung (20A) durch eine entgegengesetzt gefaltete Lasche (22) verhakt ist.

7. Packung nach Anspruch 5,
**dadurch gekennzeichnet,** daß die Abdecklasche (21; 21B) mit der Hüllpackung (320; 320A; 20B) über mindestens eine Schwächungslinie (326; 327; 328; 26) oder Klebstellen verbunden ist.

8. Packung nach einem der Ansprüche 1 bis 7, die an der Öffnung mit einem Klappdeckel versehen ist, **dadurch gekennzeichnet,** daß die Abdecklasche (21) mit dem Klappdeckel (15) fest verbunden ist.

9. Packung nach einem der Ansprüche 1 bis 8,
**dadurch gekennzeichnet,** daß der gegen den Boden (13) des Schachtelkörpers (10) anliegende Teil der Hüllpackung (220; 320) sich etwa in der Quermitte eines rechteckigen Folienzuschnittes befindet.

10. Packung nach einem der Ansprüche 1 bis 9,
**dadurch gekennzeichnet,** daß der gegen den boden (13) des Schachtelkörpers (10) anliegende Teil der Hüllpackung (320A) sich an einem Längsrand eines rechteckigen Folienzuschnittes befindet.
